# EUROPÄISCHE PATENTSCHRIFT

(11) **EP 1 183 119 B1**
(45) Veröffentlichungstag und Bekanntmachung des Hinweises auf die Patenterteilung: **30.07.2003**
(21) Anmeldenummer: 00925174.5
(22) Anmeldetag: 06.04.2000
(51) Int. Cl.: B22D 17/22, B22C 9/06

(54) **WERKSTÜCK-ERZEUGUNGSVORRICHTUNG**
DEVICE FOR PRODUCING WORK PIECES
DISPOSITIF DE FABRICATION DE PIECES

(30) Priorität: 16.04.1999 DE 19917379
(43) Veröffentlichungstag der Anmeldung: 06.03.2002
(73) Patentinhaber: Georg Fischer Mössner GmbH, 81737 München (DE)
(72) Erfinder: POHL, Manfred, D-85301 Aufham (DE); PECH, Steffen, D-85635 Höhenkirchen (DE); LORENZ, Werner, D-86485 Biberach (DE); EBISAWA, Masuo, Kawagoeshi Saitama-pref (JP)
(74) Vertreter: Weiss, Wolfgang, Dr.
(86) Internationale Anmeldenummer: EP0003083
(87) Internationale Veröffentlichungsnummer: WO00062958

(56) Entgegenhaltungen:
- GB-A- 2 123 334
- US-A- 4 151 243
- US-A- 4 976 305

## Beschreibung

Die Erfindung betrifft eine Werkstück-Erzeugungsvorrichtung, insbesondere eine Druckgusseinrichtung gemäss dem Oberbegriff von Anspruch 1.

Eine derartige Druckgusseinrichtung ist beispielsweise aus der US-PS 49 76 305 bekannt. Bei dieser Werkstück-Erzeugungsvorrichtung wird Kühlwasser durch ein Giesswerkzeug hindurch geleitet, wobei Kühlkanäle vorgesehen sind, die je einen Eingangs- und einen Ausgangsanschluss für die Kühlflüssigkeit aufweisen. Bei dieser Lösung soll die Temperatur des Giesswerkzeugs überwacht werden, um den Start des Giessvorgangs dann zu ermöglichen, wenn das Giesswerkzeug die richtige Temperatur erreicht hat.

Diese Lösung ist nur ein Beispiel für ähnliche Lösungen für die Kühlung des Giesswerkzeugs, die seit Jahrzehnten realisiert sind. Ein weiteres Beispiel für derartige Kühleinrichtungen ist die US-PS 42 85 388. Das Giesswerkzeug wird beim Druckgussvorgang regelmässig enormen Drücken unterworfen, so dass nicht zu verhindern ist, dass sich über kurz oder lang Risse im Werkzeug einstellen, insbesondere, wenn eine hohe Stückzahl gegossen werden muss. Hohe Stückzahlen sind andererseits aber die Voraussetzung für ein wirtschaftliches Arbeiten eines Druckgusswerks. Die entsprechenden Risse führen aber zur Undichtigkeit des Kühlsystems, gerade dann, wenn die Kühlkanäle nahe an der Werkzeugoberfläche geführt sind. Eine derartige Führung ist andererseits aber Voraussetzung für eine wirksame Kühlung, so dass der Verschleiss der Werkzeugoberfläche über die Laufzeit des Werkzeugs betrachtet so gering wie möglich ist.

Um insofern partiell defekte Kühlungen zu kompensieren und das recht teuere Werkzeug weiterbenutzen zu können, ist es vorgeschlagen worden, mit einer zusätzlichen Sprühkühlung zu arbeiten.

Die Sprühkühlung erlaubt zwar eine wirksame Kühlung des Werkstücks. Nachteilig ist jedoch, dass die Taktzeiten durch die Sprühkühlung substantiell verlängert werden, beispielsweise um 10, oder sogar um 20 %.

Ein weiteres Problem liegt auch darin begründet, dass die Kühlkanäle partiell auch durch Austreten der Metallschmelze verstopfen können. Hierzu ist es vorgeschlagen worden, mehrmals während der Standzeit des Werkzeugs eine Reinigung der Kühlkanäle über das Einleiten von abrasiven Spülmaterialien vorzunehmen, wobei die hiermit erzielten Ergebnisse jedoch zu wünschen übrig liessen.

In der GB-A-2 123 334 wird einen einfachen geschlossenen Kühlmittelkreislauf beschrieben, bestehend aus einer Kühlmittelquelle, einer ersten Leitung zwischen der Quelle und Kühlkanälen in einem Spritzgiesswerkzeug und einer zweiten Leitung zwischen dem Giesswerkzeug und der Kühlmittelquelle. In der ersten Leitung sind Messund Steuerorgane eingebaut, die eine elektrische Saugpumpe in der zweiten Leitung steuern. in den Kühlkanälen des Giesswerkzeuges herrscht Unterdruck. Falls die Saugpumpe aus dem Giesswerkzeug ein Luft/Wassergemisch ansaugt, wird die Luft aus dem Gemisch in einem der Pumpe nachgeschalteten Abscheider abgeschieden.

In der US-A-4 151 243 wird ein Kühlverfahren für Kunststoffspritzgiessformen beschrieben, bei dem in aufeinanderfolgenden Verfahrensschritten abwechslungsweise Kühlmittel oder Luft mit Unterdruck durch die Giessform gefördert wird. Das Kühlmittel wird von einer Saugpumpe durch die Giessform gefördert und anschliessend wird aus der Umgebung Luft durch die gleiche Giessform gesaugt. Hiermit soll erreicht werden, dass auch sehr enge Giessformen gekühlt werden können und soll verhindert werden, dass die Kunststoffmasse mit dem Kühlmittel benetzt wird.

Daher liegt der Erfindung die Aufgabe zugrunde, eine Werkstück-Erzeugungsvorrichtung, insbesondere eine Druckgusseinrichtung gemäss dem Oberbegriff von Anspruch 1 zu schaffen, die eine höhere Standzeit des Werkzeugeinsatzes mit der Möglichkeit verbindet, auf die Sprühkühlung zu verzichten.

Diese Aufgabe wird erfindungsgemäss durch Anspruch 1 gelöst. Vorteilhafte Weiterbildungen ergeben sich aus den Unteransprüchen.

Überraschend ermöglicht die erfindungsgemässe Druckgusseinrichtung das Verzichten auf die Sprühkühlung aufgrund der gleichbleibenden Qualität der Kühlkanäle. Erfindungsgemäss wird bewusst in Kauf genommen, dass durch die erfindungsgemässe Unterdruckkühlung Luft in die Kühlkanäle eintritt. Hierdurch werden Vibrationen oder Kavitationen erzeugt, die offenbar dazu beitragen, die Kühlkanäle sauberzuhalten, so dass die Erprobung gezeigt hat, dass trotz der grösseren Druckdifferenz zwischen dem Werkzeugeinsatz und dem dort herrschenden Überdruck und den Kühlkanälen die Sauberkeit der Kühlkanäle - und damit die gleichbleibende Kühlung über die Lebensdauer des Werkzeugs - gewährleistet ist.

Die erfindungsgemässe Lösung bietet darüber hinaus den Vorteil, dass sie weniger störanfällig ist. Auch wenn beispielsweise eine Kühlwasser-Zuleitung etwas undicht ist, wird hierdurch lediglich etwas zusätzliche Luft eingesaugt, und die entsprechende Leitung muss nicht umgehend aufgrund der Undichtigkeit ausgewechselt werden, wie es bei den bekannten Überdruck-Kühlsystemen der Fall ist.

Die Kühlwasserpumpe kann im Sekundärkreislauf vorgesehen sein, so dass der Primärkreislauf lediglich mit einem Strahlrohr versehen ist. Dies bietet den erheblichen Vorteil, dass etwaige Verunreinigungen im Kühlwasser nicht die Pumpe automatisch beschädigen. Bei bekannten Kühlsystemen hat man zur Verhinderung von Schäden der Kühlwasserpumpe entsprechende Filter der Kühlwasserpumpe vorgeschaltet. Diese Filter neigen jedoch über längeren Gebrauch hinweg betrachtet zur Verstopfung, so dass sie regelmässig gereinigt werden müssen.

Demgegenüber reicht es erfindungsgemäss aus, wenn in den Vorratsbehälter des Sekundärkreislaufs ein Abscheider vorgesehen ist, indem beispielsweise die Ansaugöffnung für die Kühlwasserpumpe nicht unmittelbar am Boden des Vorratsbehälters, sind sondern etwas höher vorgesehen ist. Durch die insofern einfach zu realisierende Abscheidewirkung kann der Kühlwasserbehälter im Grunde jahrelang ungereinigt verbleiben.

Auch das Strahlrohr kann so grosszügig dimensioniert sein, dass der dort vom Primärkreislauf vorhandene Durchtrittsquerschnitt nicht durch die Wirkung von Verunreinigungen verstopft werden kann.

Erfindungsgemäss können ohne weiteres zahlreiche Kühlkanäle auch sehr nahe den Werkzeugoberflächen vorgesehen sein. Dadurch lässt sich eine besonders gute Kühlung des Werkzeugeinsatzes realisieren. Es kann ein Differenzdruck von beispielsweise 0,8 Bar zwischen dem Eingangsanschluss und dem Ausgangsanschluss des Kühlkanals vorgesehen sein, der auch für relativ enge Kühikanal-Querschnitte durchaus ausreichend ist.

Erfindungsgemäss ist es besonders günstig, wenn der Primärkreislauf über ein zentrales Kühlwasserbecken geführt ist. Der Sekundärkreislauf, der unter Überdruck steht, dient daher insofern lediglich dem Antrieb des Primärkreislaufs und der Primärkreislauf wird lediglich mit geringem Leitungsdruck und recht grossen Leitungsquerschnitten über weite Strecken geleitet.

Es versteht sich, dass bei Bedarf sowohl eine Frischwasserkühlung als auch eine Kreislaufkühlung für den Primärkreislauf vorgesehen sein kann, während erfindungsgemäss der Sekundärkreislauf immer als Kreislauf ausgebildet ist.

Besonders günstig ist es, dass bei der Herstellung der Kühlkanäle darauf geachtet wird, dass der Durchmesser der Kühlkanäle vom Kühlkanaleinlass zum Kühlkanalauslass zumindest nicht abnimmt. Durch diese Massnahme ist sichergestellt, dass auch Verunreinigungen, die eine Grösse aufweisen, die fast schon dem Durchmesser des Kühlkanals entspricht, dennoch abgeführt werden können.

Erfindungsgemäss besonders günstig ist es auch, dass durch die erfindungsgemässe Unterdruckkühlung die Möglichkeit eröffnet wird, andere Formtrennstoffe einzusetzen. So können beispielsweise auch in Pulverform vorliegende Formtrennstoffe verwendet werden.

In einer vorteilhaften Weiterbildung der Erfindung ist zusätzlich ein Umschaltventil vorgesehen, das für die Prüfung der Dichtheit des Giesswerkzeugs dienen kann. Mit diesem Umschaltventil und einer zusätzlichen Bypassleitung lässt sich probehalber die Speisung des Kühlwassers so umleiten, dass der Werkzeugeinsatz mit Überdruck geprüft wird. Hierbei tritt dann durch die Risse im Giesswerkzeug Kühlwasser aus, und es kann insofern geprüft werden, ob die Undichtigkeiten nicht derart gross sind, dass doch ein Austauschs des Werkzeugs geboten ist.

Weitere Vorteile, Einzelheiten und Merkmale ergeben sich aus der nachfolgenden Beschreibung eines Ausführungsbeispiels anhand der Zeichnung.

### Es zeigen:

Die einzige Figur der Zeichnung eine schematische Darstellung der erfindungsgemässen Druckgusseinrichtung in einem Ausführungsbeispiel.

Die in Fig. 1 dargestellte Druckgusseinrichtung 10 weist einen Werkzeugeinsatz 12 auf, der von einem Giesswerkzeugrahmen 14 gehalten ist. Sie wird von einer Mehrzahl von Kühlkanälen durchtreten, von denen ein Kühlkanal 16 in der Figur schematisch das Giesswerkzeug 18 durchtretend dargestellt ist, während vier weitere Kühlkanäle 20, 22, 24 und 26 lediglich mit ihren Eingängen und Ausgängen dargestellt sind. Es versteht sich, dass die Kühlkanäle in beliebiger geeigneter Weise innerhalb des Giesswerkzeugs 18 geführt sind und insbesondere auch ohne weiteres nahe an der Werkzeugoberfläche geführt sein können, beispielsweise auch in einem Abstand von lediglich 0,3 cm oder sogar noch etwas darunter.

Ferner ist es auch möglich, eine Auswerferbohrung mit dem Kühlwasserkanal zu kreuzen, ohne dass Kühlwasser austritt. Diese Lösung war bislang nicht realisierbar, da zu grosse Kühlwasserverluste entstanden wären. Durch die geringe Toleranz zwischen Auswerfer und Auswerferbohrung ergibt sich erfindungsgemäss nur ein ganz geringer Nebenlufteintritt, wobei - wie vorstehend angeführt - Nebenluftbläschen zudem zur Reinigung der Kühlkanäle verwendet werden können.

In dem dargestellten Ausführungsbeispiel ist jeder Kühlkanal 18 bis 26 mit einem Wassermengenmesser 28 und einem Absperrventil 30 versehen. Es versteht sich, dass derartige zusätzliche Einrichtungen fakultativ sind. Ferner ist jeder Kühlkanal 16 und 20 bis 26 auslassseitig mit je einem Druckgeber 32 versehen, sowie mit einem weiteren Absperrventil 34. Ein derartiges System erlaubt es, auch unterschiedliche Giesswerkzeuge einzusetzen und die Anzahl der erforderlichen Kühlkanäle an die Erfordernisse anzupassen.

Die zueinander parallel geschalteten Kühlkanäle 16, 20, 22, 24 und 26 weisen dementsprechend am Giesswerkzeug je einen Eingangsanschluss 36 und einen Ausgangsanschluss 38 auf. Die Kühlkanäle sind in einen Primär-Kühlkreis 40 eingebunden, der im folgenden beschrieben wird.

Ausgangsseitig der Ausgangsanschlüsse 38 sind die Kühlkanäle 16 und 20 bis 26 zusammengeführt und sind mit dem Unterdruckanschluss eines Strahlrohrs 42 verbunden. Das Strahlrohr wirkt als Unterdruckquelle und kann in beliebiger geeigneter Weise ausgebildet sein, wobei es sich versteht, dass im Grunde anstelle des Strahlrohrs 42 auch andere geeignete Unterdruckpumpen realisiert sein können.

Allerdings ist es bevorzugt, dass Strahlrohr 42 einzusetzen, allein schon wegen des geringen Verschleisses und der Funktionssicherheit. Ein Strahlrohr wird durch einen eventuellen Trockenlauf nicht geschädigt, und hat keine drehenden Teile. Zudem arbeitet das erfindungsgemäss bevorzugte Strahlrohr bereits bei einem geringen Vorlaufdruck in Höhe von 1,5 bar.

Das durch das Strahlrohr abgesaugte Kühlwasser gelangt über eine Leitung 44 zu einem Vorratsbehälter 46, der mit einem Überlauf 48 ausgestattet ist, der einem zentralen Kühlwasserbecken zugeleitet wird. Das zentrale Kühlwasserbecken ist in der Figur nicht dargestellt.

Das zentrale Kühlwasserbecken speist auch einen weiteren Vorratsbehälter 50, den Vorratsbehälter des Primärkreislaufes 40. Der Vorratsbehälter 50 ist mit seinem Auslass mit einer Leitung 52 verbunden, die in die Kühlkanäle 16 und 20 bis 26 verzweigt wird.

Zusätzlich zu dem dargestellten Primärkreislauf ist ein Sekundärkreislauf 60 vorgesehen. Der Sekundärkreislauf 60 beginnt bei dem Vorratsbehälter 46 des Sekundärkreislaufs. Es ist ein Rückschlagventil 62 vorgesehen, das an den Ausgangsanschluss des Vorratsbehälters 46 angeschlossen ist. Das Rückschlagventil 62 ist ferner in Verbindung mit einer Pumpe 64 und einem dieser nachgeschalteten Ausdehnungsgefäss 66. Die Druckseite der Pumpe 64 ist mit dem Eingangsanschluss des Strahlrohrs 42 verbunden, und die Leitung 44 wird anschliessend an das Strahlrohr 42 von dem Primärkreislauf 40 und dem Sekundärkreislauf 60 gemeinsam durchtreten.

Der Primärkreislauf steht im Bereich des Ausgangsanschluss 38 unter einem Unterdruck von etwa 0,8 Bar. Demgegenüber steht der Sekundärkreislauf 60 stromab der Pumpe 64 unter einem Überdruck von etwa 3 Bar. Bevorzugt ist die Leitung 44, die von Sekundär- und Primärkreislauf gemeinsam genutzt ist, mit einem etwas vergrösserten Durchmesser ausgelegt, um stromab des Strahlrohrs 42 einen Druck bereitzuhalten, der etwa dem Umgebungsdruck entspricht.

Beide Vorratsbehälter 46 und 50 sind in an sich bekannter Weise mit Sensoren 72 ausgerüstet, wobei die Sensoren dazu dienen, ein Unterschreiten bzw. Überschreiten des je vorgegebenen Flüssigkeitspegels zu melden.

Auch wenn hier bevorzugt als Kühlflüssigkeit Wasser zum Einsatz gelangt, versteht es sich, dass das erfindungsgemässe Prinzip grundsätzlich auch für beliebige andere Kühlflüssigkeiten geeignet ist.

In dem in der Figur dargestellten bevorzugten Ausführungsbeispiel ist zusätzlich eine Bypassleitung 74 vorgesehen. Diese Bypassleitung ist mit entsprechenden Umschaltventilen einsetzbar und ist im Normalbetrieb abgeschaltet. Sie dient zur Prüfung der Dichtheit des Giesswerkzeugs 18. Durch die Umschaltung eines Umschaltventils 80 ausgangsseitig der Pumpe 64 kann die Bypassleitung 74 anstelle des Strahlrohrs 42 durchströmt werden. Ein Absperrventil 82 trennt die Bypassleitung 74 von dem Vorratsbehälter 50. Die Kühlkanäle 16 und 20 bis 26 können auf diese Weise unter Überdruck gesetzt werden, und es kann der im Giesswerkzeug 18 entstehende Kühlwasserverlust gut beurteilt werden, wobei es sich versteht, dass die Absperrventile 34 geschlossen werden können.

Erfindungsgemäss ist die Druckgusseinrichtung als Druckgusseinrichtung bevorzugt. Es versteht sich, dass anstelle dessen auch eine beliebige andere Werkstück-Erzeugungsvorrichtung, wie eine Spritzgiessmaschine, oder eine andere gekühlte Verformungseinheit, die Kühlkanäle erfordert dementsprechend gekühlt werden kann.

## Patentansprüche

1. Werkstück-Erzeugungsvorrichtung, insbesondere Druckgusseinrichtung, mit einem Giesswerkzeug (18), das mehrere Kühlkanäle aufweist, die sich benachbart der Werkzeugoberfläche erstrecken, wobei die Kühlkanäle mindestens einen Eingangsanschluss und mindestens einen Ausgangsanschluss für die Kühlflüssigkeit aufweisen, und wobei der Ausgangsanschluss (38) an eine Unterdruckquelle (42) und der Eingangsanschluss (36) an einen Kühlflüssigkeits-Vorratsbehälter (50) angeschlossen ist, **dadurch gekennzeichnet, dass** die Unterdruckquelle als ein Strahlrohr (42) ausgebildet ist.

2. Werkstück-Erzeugungsvorrichtung nach Anspruch 1, **dadurch gekennzeichnet. dass** Eingangsanschluss (36) und Ausgangsanschluss (38) über einen Primär-Kühlkreislauf (40) miteinander verbunden sind.

3. Werkstück-Erzeugungsvorrichtung nach einem der vorhergehenden Ansprüche, **dadurch gekennzeichnet, dass** das Strahlrohr (42) von einem Sekundär-Kühlkreislauf (60) durchströmt ist.

4. Werkstück-Erzeugungsvorrichtung nach einem der vorhergehenden Ansprüche, **dadurch gekennzeichnet, dass** der Sekundär- und der Primär Kühlkreislauf (60, 40) je einen Vorratsbehälter (46, 50) aufweisen und dass das durch das Giesswerkzeug (18) erwärmte Kühlwasser aus einem Überlauf des Sekundär-Vorratsbehälters (46) zu einem zentralen Kühlwasserbecken abgeleitet wird, und dass das dem Giesswerkzeug (18) zugeleitete Kühlwasser aus dem Primär-Vorratsbehälter (50) zugeleitet wird, der aus dem zentralen Kühlwasserbecken gespeist ist.

5. Werkstück-Erzeugungsvorrichtung nach einem der vorhergehenden Ansprüche, **dadurch gekennzeichnet, dass** der Primär-Kühlkreislauf (40) mit einem Kühlturm oder externen Verdunstungskühler und einem Abscheider für Verunreinigungen ausgestattet ist.

6. Werkstück-Erzeugungsvorrichtung nach einem der vorhergehenden Ansprüche, **dadurch gekennzeichnet, dass** sich der Primär-Kühlkreislauf (40) und der Sekundär-Kühlkreislauf (60) in einer Leitung (44) zwischen dem Strahlrohr (42) und dem Sekundär-Vorratsbehälter (46) überlappen.

7. Werkstück-Erzeugungsvorrichtung nach einem der vorhergehenden Ansprüche, **dadurch gekennzeichnet, dass** der Eingangsanschluss (36) unter Umgebungs-Luftdruck steht und der Ausgangsanschluss (38) unter einem Saugdruck von mindestens 0,3 insbesondere 0,5 bis 0,9 und bevorzugt 0,8 Bar steht.

8. Werkstück-Erzeugungsvorrichtung nach einem der vorhergehenden Ansprüche, **dadurch gekennzeichnet, dass** die Kühlkanäle (16, 20, 22, 24, 26) extrem nahe an die Werkzeugoberfläche herangeführt sind, insbesondere bis auf 0,2 bis 0,8 cm.

9. Werkstück-Erzeugungsvorrichtung nach einem der vorhergehenden Ansprüche, **dadurch gekennzeichnet, dass** die Kühlflüssigkeits-Vorratsbehälter (46, 50) mit Niveausonden ausgerüstet sind, die ein Unterschreiten/Überschreiten des vorgegebenen Kühlflüssigkeitspegels signalisieren.

## Claims

1. Apparatus for the production of parts, in particular a die-casting apparatus, comprising a casting tool (18) which has a plurality of cooling passages which extend adjacently to the tool surface, the cooling passages having at least one inlet connection and at least one outlet connection for the cooling liquid, and the outlet connection (38) being connected to a vacuum source (42) and the inlet connection (36) being connected to a cooling-liquid storage tank (50), **characterized in that** the vacuum source is designed as a jet pipe (42).

2. Apparatus for the production of parts according to Claim 1, **characterized in that** the inlet connection (36) and outlet connection (38) are connected to one another via a primary cooling circuit (40).

3. Apparatus for the production of parts according to either of the preceding claims, **characterized in that** flow occurs through the jet pipe (42) by means of a secondary cooling circuit (60).

4. Apparatus for the production of parts according to one of the preceding claims, **characterized in that** the secondary and primary cooling circuits (60, 40) have a respective storage tank (46, 50), and **in that** the cooling water heated by the casting tool (18) is drawn off from an overflow of the secondary storage tank (46) to a central cooling-water basin, and **in that** the cooling water supplied to the casting tool (18) is supplied from the primary storage tank (50), which is fed from the central cooling-water basin.

5. Apparatus for the production of parts according to one of the preceding claims, **characterized in that** the primary cooling circuit (40) is equipped with a cooling tower or an external evaporation cooler and a separator for impurities.

6. Apparatus for the production of parts according to one of the preceding claims, **characterized in that** the primary cooling circuit (40) and the secondary cooling circuit (60) overlap in a line (44) between the jet pipe (42) and the secondary storage tank (46).

7. Apparatus for the production of parts according to one of the preceding claims, **characterized in that** the inlet connection (36) is under ambient air pressure and the outlet connection (38) is under a suction pressure of at least 0.3, in particular 0.5 to 0.9, and preferably 0.8 bar.

8. Apparatus for the production of parts according to one of the preceding claims, **characterized in that** the cooling passages (16, 20, 22, 24, 26) are brought extremely close to the tool surface, in particular up to 0.2 to 0.8 cm.

9. Apparatus for the production of parts according to one of the preceding claims, **characterized in that** the cooling-liquid storage tanks (46, 50) are equipped with level probes which transmit a signal if the cooling liquid drops below or exceeds the predetermined level.

## Revendications

1. Dispositif de production de pièces, en particulier dispositif de moulage sous pression, qui présente un outil de moulage (18) qui présente plusieurs canaux de refroidissement qui s'étendent au voisinage de la surface de l'outil, les canaux de refroidissement présentant au moins un raccordement d'entrée et au moins un raccordement de sortie pour le liquide de refroidissement, le raccordement de sortie (38) étant raccordé à une source de dépression (42) et le raccordement d'entrée (36) étant raccordé à un récipient (50) de réserve de liquide de refroidissement, **caractérisé en ce que** la source de dépression est configurée comme tube (42) en acier.

2. Dispositif de production de pièces selon la revendication 1, **caractérisé en ce que** le raccordement d'entrée (36) et le raccordement de sortie (38) sont reliés l'un à l'autre par un circuit primaire de refroidissement (40).

3. Dispositif de production de pièces selon l'une des revendications précédentes, **caractérisé en ce que** le tube (42) en acier est traversé par un circuit secondaire (60) de refroidissement.

4. Dispositif de production de pièces selon l'une des revendications précédentes, **caractérisé en ce que** le circuit secondaire et le circuit primaire de refroidissement (60, 40) présentent chacun un récipient de réserve (46, 50) et **en ce que** l'eau de refroidissement réchauffée par l'outil de moulage (18) est évacuée par une surverse du récipient de réserve secondaire (46) vers une cuve centrale d'eau de refroidissement et **en ce que** l'eau de refroidissement apportée à l'outil de moulage (18) provient du récipient de réserve primaire (50) qui est alimenté par la cuve centrale de refroidissement.

5. Dispositif de production de pièces selon l'une des revendications précédentes, **caractérisé en ce que** le circuit primaire de refroidissement (40) est équipé d'une tour de refroidissement ou d'évaporateurs externes de refroidissement ainsi que d'un séparateur d'impuretés.

6. Dispositif de production de pièces selon l'une des revendications précédentes, **caractérisé en ce que** le circuit primaire de refroidissement (40) et le circuit secondaire (60) de refroidissement se superposent dans un conduit (44) situé entre le tube (42) en acier et le récipient de réserve secondaire (46).

7. Dispositif de production de pièces selon l'une des revendications précédentes, **caractérisé en ce que** le raccordement d'entrée (36) est placé sous la pression de l'air ambiant et le raccordement de sortie (38) sous une pression d'aspiration d'au moins 0,3, en particulier de 0,5 à 0,9 et de préférence de 0,8 bar.

8. Dispositif de production de pièces selon l'une des revendications précédentes, **caractérisé en ce que** les canaux de refroidissement (16, 20, 22, 24, 26) passent extrêmement près de la surface de l'outil, en particulier entre 0,2 et 0,8 cm.

9. Dispositif de production de pièces selon l'une des revendications précédentes, **caractérisé en ce que** les récipients (46, 50) de réserve de liquide de refroidissement sont équipés de sondes de niveau qui signalent un dépassement par le haut ou par le bas du niveau prédéterminé de liquide de refroidissement.
